# EUROPÄISCHE PATENTSCHRIFT

(11) **EP 0 522 100 B1**
(45) Veröffentlichungstag und Bekanntmachung des Hinweises auf die Patenterteilung: **11.10.1995**
(21) Anmeldenummer: 92901098.1
(22) Anmeldetag: 24.12.1991
(51) Int. Cl.: D04B 27/26

(54) **KETTENWIRKMASCHINE, INSBESONDERE HÄKELGALLONMASCHINE**
WARP KNITTING MACHINE, ESPECIALLY CROCHET GALLOON MACHINE
METIER A MAILLES JETEES, EN PARTICULIER MACHINE A CROCHETER LES GALONS

(30) Priorität: 24.01.1991 CH 209/91
(43) Veröffentlichungstag der Anmeldung: 13.01.1993
(73) Patentinhaber: Textilma AG, 6052 Hergiswil (CH)
(72) Erfinder: SPEICH, Francisco, CH-5264 Oberfrick (CH)
(74) Vertreter: Schmauder, Klaus Dieter
(86) Internationale Anmeldenummer: CH9100278
(87) Internationale Veröffentlichungsnummer: WO9213127

(56) Entgegenhaltungen:
- DE-A- 2 204 815
- DE-A- 2 926 928
- DE-A- 3 117 683
- DE-C- 210 865
- DE-C- 265 540
- DE-C- 467 899
- DE-C- 482 949

## Beschreibung

Die Erfindung betrifft eine Kettenwirkmaschine, insbesondere eine Häkelgallonmaschine gemäss Oberbegriff des Anspruches 1.

Eine solche Kettenwirkmaschine ist beispielsweise aus der DE-PS 467 899 bekannt. Als Stellvorrichtung dient ein Jacquardwerk, wobei die Verdrängelemente durch Wechselhebel betätigt werden, die je zwei hohe und zwei niedere, sich gegenüberliegende Anschläge haben. Diese werden der Jacquardkarte entsprechend derart in den Bereich von taktmässig ineinanderschwingenden Anschlagschienen gebracht, dass die Verdrängelemente durch diese mustermässig verstellt und am Ende des Schalthubes festgehalten werden. Dabei ist es sehr nachteilig, dass die Jacquardnadeln und damit die Verdrängelemente pro einer Umdrehung der Kettenwirkmaschine einen vollständigen Arbeitshub, d.h. eine vollständige Hin- und Herbewegung ausführen müssen. Dies bedingt, dass die Verdrängelemente schlagartig zwischen den Schiebeelementen hin- und herbewegt werden und dementsprechend auch die Legeschiene schlagartig die Stellung wechselt. Alle mechanischen Teile werden dabei hoch beansprucht und es entstehen schädliche, mit Geräusch verbundene Prelleffekte. Eine solche Kettenwirkmaschine weist nicht nur einen komplizierten Aufbau auf, sondern unterliegt hohem Verschleiss und erzeugt starke Geräusche. Dementsprechend kann die Kettenwirkmaschine auch nur mit relativ geringer Tourenzahl gefahren werden.

Die DE-PS 31 17 683 beschreibt eine weitere Kettenwirkmaschine der eingangs genannten Art, wobei die Stellvorrichtungen je einen bei jeder Ansteuerung um 180° drehbaren Exzenter aufweisen, der mittels eines formschlüssigen Koppelorganes mit einem Verdrängelement verbunden ist. Dieses Verdrängelement ist als Rolle ausgebildet, die längs einer Steuerkurve verschiebbar ist, welche an einem Schiebeelement angeordnet ist. Auch bei dieser Vorrichtung ist es nachteilig, dass die Stellvorrichtung während einer Umdrehung einen vollständigen Arbeitshub, d.h. eine hin- und hergehende Bewegung ausführen muss. Damit ist der Leistungsfähigkeit dieser Kettenwirkmaschine ebenfalls Grenzen gesetzt.

Die DE-A-29 26 928 zeigt eine Steueranordnung bei einem Mustergetriebe für eine Kettenwirkmaschine von grundsätzlich anderer Art. Wie insbesondere aus Figur 1 hervorgeht, wird eine Legestange nicht von einem Summengetriebe angetrieben, sondern über eine komplizierte Wechselantriebsvorrichtung, die eine Kurvenscheibe und einen geführten Hebel aufweist, der über einen Stössel eine Koppel betätigt, die ihrerseits eine auf- und abgehende Bewegung in einem Versatzhebel erzeugt, welcher dann schliesslich über weitere Getriebeglieder die Legeschiene oder Legestange antreibt. Die das Summengetriebe enthaltene Baueinheit dient dabei lediglich zur Steuerung des Schwenkweges des Versatzhebels, wobei die Baueinheit überdies ausserordentlich kompliziert aufgebaut ist. Sie enthält zwei Gleitschienen, die über Lenker mit einem Tastelement verbunden sind, das mit dem Versatzhebel zusammenwirkt. Durch die Auf- und Abbewegung wird das Tastelement auf und abbewegt und dabei wechselweise einer der Gleitschieber bewegt. Jeder der Gleitschieber ist mit Versatzelementen gekoppelt, die mit einer Jacquardvorrichtung verbunden sind. Zur Steuerung müssen also zwei Sätze solcher Verdrängelemente gleichzeitig angesteuert werden. Daraus ergibt sich ohne weiteres, dass nicht nur ein doppelter Satz an Jacquardsteuerelementen vorhanden sein muss, sondern überdies der gesamt Antrieb sehr aufwendig und kompliziert ist und somit auch entsprechend träge und verschleissanfällig. Die bekannte Vorrichtung ist somit nicht nur kostspielig sondern auch in der Leistungsfähigkeit hinsichtlich Steuerung und Antrieb begrenzt.

Aufgabe der Erfindung ist es, eine Kettenwirkmaschine der eingangs genannten Art so auszubilden, dass sie bei einfachem Aufbau eine höhere Leistung ermöglicht.

Die Aufgabe wird erfindungsgemäss durch die kennzeichnenden Merkmale des Anspruches 1 gelöst. Dadurch, dass die Stellvorrichtung als eine negative, im Doppelhubverfahren arbeitende Schaft- oder Jacquardmaschine ausgebildet ist, ergibt sich zunächst ein besonders einfacher Aufbau, da die Stellvorrichtung nur für die Verschiebung des Verdrängelementes in einer Richtung sorgen muss, während die Verstellung in die andere Richtung durch eine Vorspannkraft erfolgt. Der Doppelhub bedeutet, dass zwei im Gegentakt wirkende Antriebselemente über ein Verbindungsglied auf das Koppelorgan einwirken derart, dass jedes Antriebselement zur Betätigung des Koppelgliedes nur einen Hub pro Umdrehung der Kettenwirkmaschine ausführen muss. Dementsprechend kann eine solche Kettenwirkmaschine mit wesentlich höherer Antriebsdrehzahl betrieben werden und dennoch erfolgt eine sanfte Bewegung der Verdrängelemente. Dies führt zu höheren Geschwindigkeiten der Kettenwirkmaschine bei gleichzeitig reduziertem Verschleiss und reduzierter Lärmbelastung.

Solche negativen, nach dem Doppelhubverfahren arbeitende Schaft- oder Jacquardmaschinen sind beispielsweise aus "Hans Walter Kipp, Bandwebtechnik, Frick 1988, Seiten 47 bis 77" bekannt.

Vorteilhafte Ausgestaltungen der Kettenwirkmaschine sind in den Ansprüchen 2 bis 13 beschrieben.

Der Anspruch 2 beschreibt eine vorteilhafte Ausgestaltung der Stellvorrichtung, die vorzugsweise nach Anspruch 3 weitergebildet sein kann. Dabei ist es zweckmässig, wenn jedes Zugelement der Stellvorrichtung nach Anspruch 4 geführt ist und der Verschiebeweg durch ein Anschlagelement begrenzt ist. Zum Festhalten des Zugelementes ist eine Ausgestaltung nach den Ansprüchen 5 bis 7 von Vorteil.

Ein besonders ruhiger Lauf der Kettenwirkmaschine ergibt sich bei einer Ausgestaltung des Koppelorganes als flexibles Zugorgan nach Anspruch 8. Eine besonders einfache Ausbildung des Verdrängelementes ist in Anspruch 9 definiert. Aber auch eine Ausgestaltung des Verdrängelementes nach Anspruch 10 ist möglich. Die Rückstellung des Verdrängelementes mittels Vorspannung wird durch eine Ausgestaltung nach Anspruch 11 erleichtert. Besonders vorteilhaft ist eine Ausgestaltung nach Anspruch 12 und in der Weiterbildung nach Anspruch 13. Eine zweckmässige Lösung der Steuerung beschreibt Anspruch 14. Verschleiss und Geräusch der Kettenwirkmaschine lassen sich durch eine Weiterbildung nach Anspruch 15 und/oder 16 reduzieren.

Ausführungsbeispiele der erfindungsgemässen Kettenwirkmaschine werden nachfolgend anhand schematischer Zeichnungen näher beschrieben, dabei zeigen:
- Figur 1: eine erste Steuervorrichtung für die Versatzbewegung einer Legeschiene in der Kettenwirkmaschine in Ansicht quer zur Längsachse der Legeschiene;
- Figur 2: eine zweite Steuervorrichtung für die Versatzbewegung einer Legeschiene der Kettenwirkmaschine in Ansicht quer zur Längsachse der Legeschiene;
- Figur 3: ein Verdrängelement der Steuervorrichtung der Figur 2;
- Figur 4: das Verdrängelement der Figur 3 in Ansicht von oben;
- Figur 5: eine Stellvorrichtung für die Steuervorrichtung im Ausschnitt.

Die Figur 1 zeigt den Ausschnitt einer Kettenwirkmaschine, und zwar eine Steuervorrichtung für die Versatzbewegung einer mit Fadenführern 2 versehenen Legeschiene 4. Die Legeschiene 4 ist mittels einer Rückzugfeder 6 gegen ein Schiebeelement 8 eines Summengetriebes 10 vorgespannt. Letzteres enthält zwischen Verschiebeelementen 8,8₁,8₂,8₃ angeordnete Verdrängelemente 12₁,12₂,12₃,12₄, die mittels Federn 14 in eine Stellung vorgespannt sind. An den den Federn 14 gegenüberliegenden Enden sind die Verdrängelemente 12 über Koppelorgane 16 in Form flexibler Zugorgane mit einer mustermässig steuerbaren Stellvorrichtung 18 verbunden. Die Koppelorgane 16 können entweder gerade durchgehend geführt sein oder über Umlenkrollen 20 verlaufen.

Die nicht näher dargestellte Stellvorrichtung ist eine negative, im Doppelhubverfahren arbeitende Schaft- oder Jacquardmaschine, wie sie beispielsweise bei "Hans Walter Kipp, Bandwebtechnik, Frick 1988, Seiten 47 bis 77" beschrieben ist.

Jedes Verdrängelement 12₁,12₂,12₃,12₄ enthält einen ersten Abschnitt 22 der Breite B₁, der über einen Übergangsabschnitt 24 in einen zweiten Abschnitt 26 grösserer Breite B₂ übergeht. Die Verdrängelemente 12₁,12₂,12₃,12₄ sind auf einer Seite gerade ausgeführt, wobei sich das letzte Verdrängelement 12₄ an Rollen 28 eines feststehenden Elementes 30 abstützt, während sich die übrigen Verdrängelemente 12₁,12₂,12₃ jeweils an Rollen von Schiebeelementen 8,8₁,8₂,8₃ abstützen. Die der geraden Seite 27 gegenüberliegende Seite 32 bildet aufgrund des ersten Abschnittes 22, des Übergangsabschnittes 24 und des zweiten Abschnittes 26 eine Steuerkurve 34, an der sich jeweils eine Mitnehmerrolle 36 eines benachbarten Schiebeelementes 8,8₁,8₂,8₃ abstützt. Die Schiebeelemente 8,8₁,8₂,8₃ sind in einer Führung 38 des Maschinengestelles 40 beweglich gelagert.

Die Differenz der Breiten B₂ - B₁ des zweiten Abschnittes 26 und des ersten Abschnittes 22 der Verdrängelemente 12₁,12₂, 12₃,12₄ entsprechen den Verdrängungsstufen S₁,S₂,S₃,S₄, deren Grössen der geometrischen Reihe 1: 2: 4: 8: entsprechen. Im dargestellten Beispiel befinden sich die Verdrängelemente 12₁,12₂ und 12₄ in der Grundstellung, in die sie mittels der Rückholfedern 6 vorgespannt sind. Das Verdrängelement 12₃ befindet sich in der zweiten, der Steuerstellung, in der es die in Richtung der Legeschiene liegenden Teile des Summengetriebes sowie die Legeschiene selbst um die Verdrängungsstufe S₃ versetzt hat. Durch wahlweises Aktivieren der Verdrängelemente 12₁,12₂,12₃,12₄ lassen sich somit zahlreiche Versatzstellungen der Legeschiene einstellen.

Die Figuren 2 bis 4 zeigen den Ausschnitt einer Kettenwirkmaschine mit einem weiteren Summengetriebe 42, bei dem die Verdrängelemente 44₁,44₂,44₃,44₄ jeweils als Schwenkglieder ausgebildet sind, deren Schwenkachsen 46 im Verschiebeweg der Schiebeelemente 48₁,48₂,48₃,48₄ liegen. Die Schiebeelemente sind in diesem Beispiel auf Führungsrollen reduziert, die in einer Führung 50 des Maschinengestells 52 geführt sind. Das Verdrängelement weist einen ersten Abschnitt 54 mit dem Radius R₁ auf, der über einen Übergangsabschnitt 56 in einen zweiten Abschnitt 58 mit grösserem Radius R₂ übergeht. Die Abschnitte 54,56,58 bilden eine Steuerkurve 60, an der sich eine Mitnehmerrolle 62 des jeweils davorliegenden Schiebeelementes 48₁,48₂,48₃,48₄ abstützt. Die Mitnehmerrolle 62 ist auf der Schwenkachse 46 der Schiebeelemente gelagert, wie insbesondere aus den Figuren 3 und 4 hervorgeht. Durch Verschwenken der Verdrängelemente mittels der Koppelorgane 64 entgegen der Rückholfeder 66 können die Verdrängelemente 44₁,44₂,44₃,44₄ aus der in Figur 2 gezeigten Grundstellung, in der die Mitnehmerrollen 62 am ersten Abschnitt 54 der Verdrängelemente 44₁,44₂,44₃,44₄ anstehen, in die Schaltstellung geschwenkt werden, in der die Mitnehmerrollen 62 am zweiten Abschnitt 58 der Verdrängelemente anstehen.

Die Figur 5 zeigt einen Ausschnitt einer bevorzugten Stellvorrichtung 18,68 (wie sie in der DE-A-2 204 815 beschrieben ist) für jeweils ein Verdrängelement. Diese weist zwei im Gegentakt translatorisch zwischen Endstellungen hin- und herbewegbare Zugelemente 70,72 auf, die über ein Verbindungsorgan 74 miteinander verbunden sind. Dieses Verbindungsorgan 74 läuft über eine Umlenkrolle 76, deren Achse 78 in einer ortsfesten Führung 80 hin- und hergehend geführt ist.

An der Achse 78 ist ein Koppelorgan 16,64 für die Verdrängelemente der Summengetriebe 10,42 der Figuren 1 und 2 angeschlossen. An jedem Zugelement 70,72 ist eine Anschlag 82,84 befestigt, die jeweils mit hin- und hergehend angetriebenen Führungseinrichtungen 86,88 zusammenwirken. Letztere werden von angetriebenen Kurbelzapfen 90 bewegt. Jede Führungseinrichtung 86,88 ist mit einer Oeffnung versehen, durch die das Zugelement 70,72 hindurchgeführt ist. Jede der Führungseinrichtungen wirkt mit dem zugeordneten Anschlag zusammen, wodurch die von der Führungseinrichtung auf den Anschlag ausgeübten Kräfte symmetrisch wirken, so dass keine quer zur Bewegungsrichtung der Zugelemente wirkende Kraftkomponenten auftreten. Jedem Zugelement ist am freien Ende ein Haken 92,94 zugeordnet, die mit ortsfesten Rückhaltehaken 96,98 zusammenwirken. Die Rückhaltehaken 96,98 sind um ortsfeste Achsen 100,102 drehbar gelagert und mit einer Feder 104,106 verbunden, welche den zugeordneten Rückhaltehaken 96,98 in einer Wirkstellung hält, in der der Rückhaltehaken 96,98 den Haken 92,94 des Zugelementes 70,72 hintergreifen kann, wodurch das Zugelement in der entsprechenden Lage festgehalten wird. Die Rückhaltehaken 96,98 sind als Anker von Elektromagneten 106,108 ausgebildet. Werden die Elektromagnete durch einen von einer nicht dargestellten Speisequelle einer Mustervorrichtung erregt, so werden die Rückhaltehaken 96,98 angezogen und aus ihrer Wirkstellung in eine Freigabestellung bewegt, in der sie nicht mehr mit den Haken der Zugelemente 70,72 zusammenwirken. Es ist ohne weiteres ersichtlich, dass durch entsprechende bauliche Massnahmen die Anordnung auch so getroffen werden kann, dass die Rückhaltehaken 96,98 mittels ihrer Federn 104 in der Freigabestellung gehalten werden und mittels der Elektromagnete 106,108 in Wirkstellung gebracht werden können.

Durch die im Gegentakt zwischen den beiden Endstellungen hinund herschwingend angetriebenen Führungseinrichtungen 86,88 werden die Haken 92,94 ebenfalls im Gegentakt zwischen zwei Stellungen A und B bewegt, und zwar so lange, wie die Rückhaltehaken 96,98 in ihrer Freigabestellung gehalten sind. Bei der Bewegung der Führungseinrichtungen 86,88 von der Stellung A in die Stellung B liegen diese auf den Anschlägen 82,84 auf und bewirken eine Bewegung der Zugelemente 70,72 gegen die Rückhaltehaken 96,98. Bewegen sich die Führungseinrichtungen 86,88 von der Stellung B in die Stellung A, so werden die Zugelemente 70,72, falls sie von ihren zugeordneten Rückhaltehaken nicht festgehalten werden, durch die auf die Umlenkrolle 76 mittels der Koppelorgane ausgeübten Kraft zurückbewegt. Werden die Zugelemente 70,72, wie beschrieben, im Gegentakt zwischen ihren beiden Endstellungen hin- und herbewegt, so bleibt die Umlenkrolle 76 unter der Einwirkung der Federkraft der Koppelorgane in ihrer in der Figur gezeigten oberen Endlage.

Ist nun einer der Elektromagneten, z.B. der Elektromagnet 106, in dem Moment nicht erregt, in dem der zugeordnete Haken 92 sich in seiner unteren Endstellung befindet, so befindet sich der Rückhaltehaken 96 durch die Wirkung der Feder 104 in seiner Wirkstellung, in der der Rückhaltehaken 96 den Haken 92 des Zugelementes 70 in seiner Lage festhält. Wird im nächsten Arbeitstakt der andere Haken 94 auf die beschriebene Weise gegen den Rückhaltehaken 98 bewegt, so wird die Umlenkrolle 76 mit ihrer Achse 78 in der Führung 80 entgegen der Vorspannkraft des Koppelorgans in die in Figur 5 gestrichelt gezeichnete Lage 76′ bewegt, wodurch das Koppelorgan und das zugehörige Verdrängelement aus der Grundstellung in die Schaltstellung verschoben wird. Die Umlenkrolle 76 bleibt nun so lange in ihrer unteren Stellung 76′, wie die Haken 92,94 mit den Rückhaltehaken 96,98 verrastet sind.

Die Erregung und Entregung der Elektromagneten 106,108 und somit die Steuerung der Rückhaltehaken 96,98 und damit auch der Zugelemente 70,72 erfolgt wahlweise durch das Steuerprogramm einer nicht näher dargestellten Mustervorrichtung nach Massgabe der durch die gewünschte Legung des Fadens bestimmte Lage der Legeschiene. Ein solches Steuerprogramm kann auf bekannte Weise, z.B. in Form einer Lochkarte, einer magnetischen Aufzeichnung auf einem Magnetband oder mit Hilfe des Musterspeichers eines Rechners erfolgen.

## Patentansprüche

1. Kettenwirkmaschine, insbesondere Häkelgallonmaschine, mit mindestens einer Steuervorrichtung für die Versatzbewegung mindestens einer Legeschiene (4), die fortlaufend gegen ein Summengetriebe (10,42) vorgespannt ist, welches mehrere hintereinander geschaltete Schiebeelemente (8,8₁,8₂,8₃, 48₁,48₂,48₃,48₄) enthält, die sich an Steuerkurven (34, 60) von Verdrängelementen (12₁,12₂,12₃,12₄,44₁,44₂,44₃, 44₄) unterschiedlicher Verdrängungsstufen (S₁,S₂,S₃, S₄) abstützen, wobei die Verdrängelemente mittels Koppelorgane (16,64) mit einer mustermässig steuerbaren Stellvorrichtung (18,68) zwischen einer Grundstellung und einer Schaltstellung verstellbar sind, dadurch gekennzeichnet, dass die Stellvorrichtung (18,68) als eine negative, im Doppelhubverfahren arbeitende Schaft- oder Jacquardmaschine ausgebildet ist, die über die als flexible Zugorgane ausgebildete Koppelorgane (16,64) mit in Grundstellung vorgespannten Verdrängelementen (12₁,12₂,12₃,12₄,44₁,44₂,44₃,44₄) verbunden ist.

2. Kettenwirkmaschine nach Anspruch 1, dadurch gekennzeichnet, dass die Stellvorrichtung (18,68) für jedes Koppelorgan (16,64) zwei angetriebene im Gegentakt translatorisch zwischen zwei Endstellungen hin- und herbewegbare Zugelemente (70,72) aufweist, welche mittels eines Verbindungsorganes (74) miteinander verbunden sind, an dem das Koppelorgan (16,64) angeschlossen ist, wobei jedem Zugelement (70,72) ein ortsfestes Festhalteorgan (96,98) zugeordnet ist, welches wahlweise, nach Massgabe eines Steuerprogrammes, das zugeordnete Zugelement (70,72) in der einen Endstellung festhält.

3. Kettenwirkmaschine nach Anspruch 2, dadurch gekennzeichnet, dass das Verbindungsorgan (74) um eine Umlenkrolle (76) geführt ist, an der das Koppelorgan (16,64) angeschlossen ist und die in Bewegungsrichtung des Koppelorgans (16,64) verschiebbar ist, dass die Zugelemente (70,72) stabförmig ausgebildet sind und mit Führungseinrichtungen (86,88) zusammenwirken, die im wesentlichen in Verschieberichtung der Umlenkrolle (76) wirksam sind und dass jedem Zugelement (70,72) als Festhalteorgan (96,98) ein zwischen einer Freigabestellung und einer Wirkstellung um eine ortsfeste Achse (100,102) drehbarer Rückhaltehaken (96,98) zugeordnet ist, welcher in seiner Wirkstellung in an den Zugelementen (70,72) vorgesehenen Haken (92,94) einzugreifen bestimmt ist.

4. Kettenwirkmaschine nach Anspruch 3, dadurch gekennzeichnet, dass jedes Zugelement (70,72) verschiebbar durch die zugeordnete Führungseinrichtung (86,88) hindurchgeführt ist und einen Anschlag (82,84) aufweist, der mit der Führungseinrichtung (86,88) zusammenwirkt.

5. Kettenwirkmaschine nach Anspruch 3, dadurch gekennzeichnet, dass jeder Rückhaltehaken (96,98) durch eine den Elektromagneten (106,108) entgegenwirkende Feder (104) in seiner Wirk- oder Freigabestellung gehalten ist.

6. Kettenwirkmaschine nach Anspruch 5, dadurch gekennzeichnet, dass jeder Rückhaltehaken (96,98) als Magnetanker des zugeordneten Elektromagneten (106,108) ausgebildet ist.

7. Kettenwirkmaschine nach Anspruch 6, dadurch gekennzeichnet, dass jeder Rückhaltehaken (96,98) mit einer Rückstelleinrichtung verbunden ist, welche, nach Massgabe des Steuerprogrammes, den Rückhaltehaken (96,98) entgegen der Wirkung der Feder (104) zur Anlage an den Elektromagneten (106,108) zu bringen bestimmt ist.

8. Kettenwirkmaschine nach einem der Ansprüche 1 bis 7, dadurch gekennzeichnet, dass die Koppelorgane (16,64) als flexible Zugorgane ausgebildet sind, die gegebenenfalls über Umlenkrollen (20) geführt sind.

9. Kettenwirkmaschine nach einem der Ansprüche 1 bis 8, dadurch gekennzeichnet, dass die Verdrängelemente (12₁, 12₂,12₃,12₄) jeweils quer zur Verschieberichtung der Schiebeelemente (8,8₁,8₂,8₃) bewegbar sind und die Steuerkurven (34) jeweils gebildet sind durch einen ersten Abschnitt (22) mit einer Breite (B₁), einem Übergangsab schnitt (24) und einem zweiten Abschnitt (26) grösserer Breite (B₂), wobei die Steuerkurven (34) vorzugsweise jeweils an einer Seite des Verdrängelementes (12₁,12₂, 12₃,12₄) angeordnet ist und die andere Seite (27) gerade ausgebildet ist.

10. Kettenwirkmaschine nach einem der Ansprüche 1 bis 8, dadurch gekennzeichnet, dass die Verdrängelemente (44₁, 44₂,44₃,44₄) jeweils als Schwenkglieder ausgebildet sind, deren Schwenkachsen (46) jeweils im Verschiebeweg der Schiebeelemente (48₁,48₂,48₃,48₄) angeordnet sind und deren Steuerkurven (60) jeweils gebildet sind durch einen ersten Abschnitt (54) mit einem Radius (R₁), einem Übergangsabschnitt (56) und einem zweiten Abschnitt (58) mit einem grösseren Radius (R₂).

11. Kettenwirkmaschine nach Anspruch 9 oder 10, dadurch gekennzeichnet, dass die Grundstellung dem ersten Abschnitt (22,54) der Verdrängelemente (12₁,12₂,12₃,12₄, 44₁,44₂,44₃,44₄) zugeordnet ist.

12. Kettenwirkmaschine nach Anspruch 9 oder 10, dadurch gekennzeichnet, dass am Verdrängungselement (12₁,12₂,12₃, 12₄,44₁,44₂,44₃,44₄) eine Rückholfeder (14,66) entgegen der formschlüssigen Bewegungsrichtung der Stellvorrichtung (18,68) wirkt.

13. Kettenwirkmaschine nach Anspruch 12, dadurch gekennzeichnet, dass die Rückholfeder (14,66) auf der entgegengesetzten Seite des Angriffspunktes des Koppelorganes (16,64) am Verdrängelement (12₁,12₂, 12₃,12₄,44₁,44₂,44₃, 44₄) angreift.

14. Kettenwirkmaschine nach Anspruch 11, dadurch gekennzeichnet, dass das Verdrängelement (12₁,12₂,12₃,12₄,44₁,44₂, 44₃,44₄) mit der Steuerkurve (34,60) formschlüssig von der Grundstellung in die Schaltstellung und kraftschlüssig von der Schaltstellung in die Grundstellung bewegbar ist, wobei die Grundstellung dem schmalen Bereich (B₁,R₁) des Verdrängelementes entspricht.

15. Kettenwirkmaschine nach einem der Ansprüche 1 bis 14, dadurch gekennzeichnet, dass sich die Schiebeelemente (8,8₁,8₂,8₃,48₁,48₂,48₃,48₄) über Mitnehmerrollen (36,62) an den Steuerkurven (34,60) der Verdrängelemente (12₁,12₂, 12₃,12₄,44₁,44₂,44₃,44₄) abstützen.

16. Kettenwirkmaschine nach einem der Ansprüche 1 bis 15, dadurch gekennzeichnet, dass die Schiebeelemente (48₁, 48₂,48₃,48₄) mittels Rollen in einer Führung (50) geführt sind.

## Claims

1. Warp knitting machine, especially crochet galloon machine, having at least one control device for the racking motion of at least one guide bar (4) which is continuously pretensioned against a pick-off gear (10, 42) which comprises a plurality of slide elements (8, 8₁, 8₂, 8₃, 48₁, 48₂, 48₃, 48₄) which are connected one after the other and are supported on control cams (34, 60) of displacing elements (12₁, 12₂, 12₃, 12₄, 44₁, 44₂, 44₃, 44₄) of different displacement stages (S₁, S₂, S₃, S₄), the displacing elements being adjustable by means of coupling members (16, 64) with a setting device (18, 68), which can be controlled in accordance with the pattern, between a basic position and a switch position, characterized in that the setting device (18, 68) is designed as a negative dobby or jacquard machine which operates by the double-lift method and is connected via the coupling members (16, 64) designed as flexible pull members to displacing elements (12₁, 12₂, 12₃, 12₄, 44₁, 44₂, 44₃, 44₄) pretensioned in the basic position.

2. Warp knitting machine according to Claim 1, characterized in that the setting device (18, 68) has, for each coupling member (16, 64) two driven pull elements (70, 72) which can be moved back and forth between two end positions in a translational manner in phase opposition and are connected to one another by means of a connecting member (74) to which the coupling member (16, 64) is attached, each pull element (70, 72) being assigned a stationary fastening member (96, 98) which selectively fastens the assigned pull element (70, 72) in the one end position, as determined by a control program.

3. Warp knitting machine according to Claim 2, characterized in that the connecting member (74) is guided around a deflection roller (76) to which the coupling member (16, 64) is attached and which is displaceable in the direction of movement of the coupling member (16, 64), in that the pull elements (70, 72) are of bar-shaped design and interact with guide devices (86, 88) which act essentially in the direction of displacement of the deflection roller (76), and in that each pull element (70, 72) is assigned, as fastening member (96, 98), a retaining hook (96, 98) which is rotatable about a stationary axis (100, 102) between a release position and an active position and is intended to engage in its active position in hooks (92, 94) provided on the pull elements (70, 72).

4. Warp knitting machine according to Claim 3, characterized in that each pull element (70, 72) is guided displaceably through the assigned guide device (86, 88) and has a stop (82, 84) which interacts with the guide device (86, 88).

5. Warp knitting machine according to Claim 3, characterized in that each retaining hook (96, 98) is held in its active or release position by a spring (104) which counteracts the electromagnet (106, 108).

6. Warp knitting machine according to Claim 5, characterized in that each retaining hook (96, 98) is designed as an armature of the assigned electromagnet (106, 108).

7. Warp knitting machine according to Claim 6, characterized in that each retaining hook (96, 98) is connected to a restoring device which is intended to bring the retaining hook (96, 98) into contact with the electromagnet (106, 108) counter to the effect of the spring (104), as determined by the control program.

8. Warp knitting machine according to one of Claims 1 to 7, characterized in that the coupling members (16, 64) are designed as flexible pull members which may be guided over deflection rollers (20).

9. Warp knitting machine according to one of Claims 1 to 8, characterized in that the displacing elements (12₁, 12₂, 12₃, 12₄) can each be moved transversely to the direction of displacement of the slide elements (8, 8₁, 8₂, 8₃), and the control cams (34) are each formed by a first section (22) with a width (B₁), a transition section (24) and a second section (26) of greater width (B₂), the control cams (34) preferably being arranged in each case on one side of the displacing element (12₁, 12₂, 12₃, 12₄), and the other side (27) being of straight design.

10. Warp knitting machine according to one of Claims 1 to 8, characterized in that the displacing elements (44₁, 44₂, 44₃, 44₄) are each designed as swivel members whose swivel axes (46) are arranged in each case in the displacement path of the slide elements (48₁, 48₂, 48₃, 48₄) and whose control cams (60) are each formed by a first section (54) with a radius (R₁), a transition section (56) and a second section (58) with a larger radius (R₂).

11. Warp knitting machine according to Claim 9 or 10, characterized in that the basic position is assigned to the first section (22, 54) of the displacing elements (12₁, 12₂, 12₃, 12₄, 44₁, 44₂, 44₃, 44₄).

12. Warp knitting machine according to Claim 9 or 10, characterized in that a restoring spring (14, 66) acts on the displacing element (12₁, 12₂, 12₃, 12₄, 44₁, 44₂, 44₃, 44₄) counter to the positive-locking direction of movement of the setting device (18, 68).

13. Warp knitting machine according to Claim 12, characterized in that the restoring spring (14, 66) engages on the displacing element (12₁, 12₂, 12₃, 12₄, 44₁, 44₂, 44₃, 44₄) on the opposite side of the point of action of the coupling member (16, 64).

14. Warp knitting machine according to Claim 11, characterized in that the displacing element (12₁, 12₂, 12₃, 12₄, 44₁, 44₂, 44₃, 44₄) can be moved with the control cam (34, 60) in a positive-locking manner from the basic position into the switch position and non-positively from the switch position into the basic position, the basic position corresponding to the narrow region (B₁, R₁) of the displacing element.

15. Warp knitting machine according to one of Claims 1 to 14, characterized in that the slide elements (8, 8₁, 8₂, 8₃, 48₁, 48₂, 48₃, 48₄) are supported via carrier rollers (36, 62) on the control cams (34, 60) of the displacing elements (12₁, 12₂, 12₃, 12₄, 44₁, 44₂, 44₃, 44₄)

16. Warp knitting machine according to one of Claims 1 to 15, characterized in that the slide elements (48₁, 48₂, 48₃, 48₄) are guided by means of rollers in a guide (50).

## Revendications

1. Métier à mailles jetées, en particulier machine à crocheter les galons, avec au moins un dispositif de commande pour le mouvement alternatif d'au moins une barre à passettes (4), qui est précontrainte en continu contre un jeu de roues rapportées (10, 42) qui contient plusieurs éléments coulissants (8, 8₁, 8₂, 8₃, 48₁, 48₂, 48₃, 48₄) montés les uns derrière les autres, qui s'appuient à des cames de commande (34, 60) d'éléments de déplacement (12₁, 12₂, 12₃, 12₄, 44₁, 44₂, 44₃, 44₄) à différentes étapes de déplacement (S₁, S₂, S₃, S₄), les éléments de déplacement étant déplaçables par un dispositif de réglage (18, 68) commandable en fonction du motif au moyen d'organes de couplage (16, 64) entre une position de base et une position de marche, caractérisé en ce que le dispositif de réglage (18, 68) est conçu comme une ratière ou une machine Jacquard négative, fonctionnant suivant un procédé à double lèvre, qui est reliée aux éléments de déplacement précontraints (12₁, 12₂, 12₃, 12₄, 44₁, 44₂, 44₃, 44₄) dans la position de base par l'intermédiaire des organes de couplage (16, 64) conçus en tant qu'organes de traction flexibles.

2. Métier à mailles jetées selon la revendication 1, caractérisé en ce que le dispositif de réglage (18, 68) présente, pour chaque organe de couplage (16, 64), deux éléments de traction (70, 72) entraînés, déplaçables suivant un mouvement de va-et-vient symétrique en translation entre deux positions extrêmes, lesquels sont reliés ensemble au moyen d'un organe de liaison (74), auquel l'organe de couplage (16, 64) est raccordé, à chaque élément de traction (70, 72) étant affecté un organe de maintien fixe (96, 98) qui maintient, au choix, selon les conditions d'un programme de commande, l'élément de traction affecté (70, 72) dans l'une des deux positions extrêmes.

3. Métier à mailles jetées selon la revendication 2, caractérisé en ce que l'organe de liaison (74) est guidé autour d'une poulie de guidage (76) à laquelle est raccordé l'organe de couplage (16, 64) et qui est déplaçable dans la direction du mouvement de l'organe de couplage (16, 64), en ce que les éléments de traction (70, 72) sont conçus en forme de tiges et coopèrent avec des dispositifs de guidage (86, 88) qui agissent essentiellement dans la direction de déplacement de la poulie de guidage (76) et en ce qu'à chaque élément de traction (70, 72) est affecté, en tant qu'organe de maintien (96, 98), un crochet de retenue (96, 98) rotatif autour d'un axe fixe (100, 102) entre une position de libération et une position active, lequel est défini pour venir en prise dans sa position active avec des crochets (92, 94) prévus aux éléments de traction (70, 72).

4. Métier à mailles jetées selon la revendication 3, caractérisé en ce que chaque élément de traction (70, 72) est passé de manière déplaçable à travers le dispositif de guidage (86, 88) qui lui est affecté et présente une butée (82, 84) qui coopère avec le dispositif de guidage (86, 88).

5. Métier à mailles jetées selon la revendication 3, caractérisé en ce que chaque crochet de retenue (96, 98) est maintenu dans sa position active ou de libération par un ressort (104) agissant à l'encontre des électroaimants (106, 108).

6. Métier à mailles jetées selon la revendication 5, caractérisé en ce que chaque crochet de retenue (96, 98) est conçu en tant que rotor de l'électroaimant (106, 108) qui lui est affecté.

7. Métier à mailles jetées selon la revendication 6, caractérisé en ce que chaque crochet de retenue (96, 98) est relié à un dispositif de rappel qui est défini, en fonction du programme de commande, pour amener le crochet de retenue (96, 98) à l'encontre de l'action du ressort (104), à venir en contact avec les électroaimants (106, 108).

8. Métier à mailles jetées selon l'une quelconque des revendications 1 à 7, caractérisé en ce que les organes de couplage (16, 64) sont conçus en tant qu'organes de traction flexibles, qui sont guidés le cas échéant par-dessus des poulies de guidage (20).

9. Métier à mailles jetées selon l'une quelconque des revendications 1 à 8, caractérisé en ce que les éléments de déplacement (12₁, 12₂, 12₃, 12₄) sont chacun mobiles transversalement par rapport à la direction de déplacement des éléments coulissants (8, 8₁, 8₂, 8₃) et les cames de commande (34) sont chacune formées par un premier tronçon (22) ayant une largeur (B₁), un tronçon de transition (24) et un deuxième tronçon (26) de plus grande largeur (B₂), les cames de commande (34) étant de préférence disposées chacune d'un côté de l'élément de déplacement (12₁, 12₂, 12₃, 12₄) et l'autre côté (27) étant conçu en ligne droite.

10. Métier à mailles jetées selon l'une quelconque des revendications 1 à 8, caractérisé en ce que les éléments de déplacement (44₁, 44₂, 44₃, 44₄) sont conçus chacun en tant qu'organe de pivotement, dont les axes de pivotement (46) sont disposés chacun dans le trajet de déplacement des éléments coulissants (48₁, 48₂, 48₃, 48₄) et dont les cames de commande (60) sont chacune formées par un premier tronçon (54) de rayon (R₁), un tronçon de transition (56) et un deuxième tronçon (58) de rayon plus grand (R₂).

11. Métier à mailles jetées selon la revendication 9 ou 10, caractérisé en ce que la position de base est affectée au premier tronçon (22, 54) des éléments de déplacement (12₁, 12₂, 12₃, 12₄, 44₁, 44₂, 44₃, 44₄).

12. Métier à mailles jetées selon la revendication 9 ou 10, caractérisé en ce qu'un ressort de rappel (14, 66) agit au niveau de l'élément de déplacement (12₁, 12₂, 12₃, 12₄, 44₁, 44₂, 44₃, 44₄) à l'encontre de la direction du mouvement à engagement positif du dispositif de réglage (18, 68).

13. Métier à mailles jetées selon la revendication 12, caractérisé en ce que le ressort de rappel (14, 66) vient en prise sur le côté opposé du point d'accrochage de l'organe de couplage (16, 64) à l'élément de déplacement (12₁, 12₂, 12₃, 12₄, 44₁, 44₂, 44₃, 44₄).

14. Métier à mailles jetées selon la revendication 11, caractérisé en ce que l'élément de déplacement (12₁, 12₂, 12₃, 12₄, 44₁, 44₂, 44₃, 44₄) est mobile à engagement positif avec la came de commande (34, 60) de la position de base dans la position de marche et à engagement par adhérence de la position de marche dans la position de base, la position de base correspondant à la zone étroite (B₁, R₁) de l'élément de déplacement.

15. Métier à mailles jetées selon l'une quelconque des revendications 1 à 14, caractérisé en ce que les éléments coulissants (8, 8₁, 8₂, 8₃, 48₁, 48₂, 48₃, 48₄) s'appuient, via les poulies d'entraînement (36, 62), aux cames de commande (34, 60) des éléments de déplacement (12₁, 12₂, 12₃, 12₄, 44₁, 44₂, 44₃, 44₄).

16. Métier à mailles jetées selon l'une quelconque des revendications 1 à 15, caractérisé en ce que les éléments coulissants (48₁, 48₂, 48₃, 48₄) sont guidés au moyen de poulies dans une glissière (50).
